# EUROPÄISCHE PATENTSCHRIFT

(11) **EP 3 589 843 B1**
(45) Veröffentlichungstag und Bekanntmachung des Hinweises auf die Patenterteilung: **28.04.2021**
(21) Anmeldenummer: 18713121.4
(22) Anmeldetag: 01.03.2018
(51) Int. Cl.: F04D 27/00

(54) **VERFAHREN UND VORRICHTUNG ZUM BESTIMMEN EINES INDIKATORS FÜR EINE VORHERSAGE EINER INSTABILITÄT IN EINEM VERDICHTER SOWIE VERWENDUNG**
METHOD AND DEVICE TO DETECT AN INDICATOR FOR THE PREDICTION OF AN INSTABILITY IN A COMPRESSOR, AND CORRESPONDING USE
PROCÉDÉ ET DISPOSITIF POUR DÉTECTER UN INDICATEUR POUR LA PRÉDICTION D'UNE INSTABILITÉ DANS UN COMPRESSEUR, ET USAGE CORRESPONDANT

(30) Priorität: 02.03.2017 DE 102017104414
(43) Veröffentlichungstag der Anmeldung: 08.01.2020
(73) Patentinhaber: Technische Universität Berlin, 10623 Berlin (DE)
(72) Erfinder: ECK, Mario, 13629 Berlin (DE); PEITSCH, Dieter, 12437 Berlin (DE)
(74) Vertreter: Bittner, Thomas L.
(86) Internationale Anmeldenummer: PCT/DE2018/100180
(87) Internationale Veröffentlichungsnummer: WO 2018/157889

(56) Entgegenhaltungen:
- JP-A- H02 286 899
- C JAGADISH BABU ET AL: "Detection of Incipient Stall in the Axial Compressor of a Gas Turbine Engine", NATIONAL CONFERENCE ON CONDITION MONITORING, [Online] 5. Oktober 2013 (2013-10-05), XP055482252, Bangalore ISSN: 1547-7029 Gefunden im Internet: URL:https://www.researchgate.net/publicati on/295850838_Detection_of_Incipient_Stall_ in_the_Axial_Compressor_of_a_Gas_Turbine_E ngine> [gefunden am 2018-06-07]

## Beschreibung

Die Erfindung betrifft ein Verfahren und eine Vorrichtung zum Bestimmen eines Indikators für eine Vorhersage einer Instabilität in einem Verdichter sowie die Verwendung.

### Hintergrund

Thermische Turbomaschinen können als Axial- oder Radialverdichter ausgeführt sein.

Beispielsweise repräsentieren Axialverdichter eine zentrale Komponente in Flugtriebwerken. Das Betriebsverhalten des Verdichters bei dieser oder anderen Bauformen ist schwierig zu prognostizieren. Daher werden die Leistungsdaten von neu entwickelten Verdichtern auf einem Prüfstand vermessen und anschließend in ein Kennfeld eingetragen. Wichtiger Bestandteil des Kennfeldes ist die sogenannte Pumpgrenze. Bei einer Überschreitung der Pumpgrenze entstehen im Verdichter Instabilitäten, welche eine extrem hohe aerodynamische Belastung für den Verdichter darstellen und erhebliche strukturelle Schäden hervorrufen können. Um einen sicheren Betrieb des jeweiligen Verdichters gewährleisten zu können, ist die Kenntnis über die Pumpgrenze von großer Bedeutung. Auf dem Prüfstand ist die Pumpgrenze jedoch nur dann identifizierbar, wenn sie bereits überschritten wurde. Aus diesem Grund werden im Stand der Technik beim Bestimmen der Pumpgrenze kostspielige Totalausfälle der getesteten Verdichter in Kauf genommen.

Ein Verfahren und eine Vorrichtung zur Vorhersage der Instabilität eines axialen Verdichters sind im Dokument EP 2 469 098 A1 offenbart.

Ein Verfahren zum Darstellen der Pumpgrenzlinie ist im Dokument US 5,908,462 A offenbart.

Dokument DE 101 52 026 A1 offenbart ein Verfahren zum Ermitteln einer Pumpgrenzwarnung bei einem Turboverdichter oder einer Warnung bei Schaufelschäden.

Dokument US 2009/0312930 A1 offenbart eine Vorrichtung zur Strömungsabrissvorhersage eines Axialverdichters mit einem Rotor aus einer Vielzahl von Rotorblättern und einem zylindrischen Gehäuse, das den Außenumfang des Rotors überdeckt. Des Weiteren umfasst die Vorrichtung Drucksensoren, eine Einheit zur Berechnung von Kennzahlen zur Bewertung des Strömungsabriss-Risikos auf Grundlage von Zeitreihendaten aus den Drucksensoren sowie einen Signalprozessor zur Strömungsabrissvorhersage anhand der Kennzahlen Zum relevanten Stand der Technik gehört auch das Dokument JP H02 286899 A.

### Zusammenfassung

Aufgabe der Erfindung ist es, ein Verfahren und eine Vorrichtung zum Bestimmen eines Indikators für eine Vorhersage einer Instabilität in einem als Axial- oder Radialverdichter ausgebildeten Verdichter anzugeben, die zuverlässig eine Frühwarnung für das mögliche Auftreten einer Verdichterinstabilität erlauben.

Zur Lösung sind ein Verfahren und eine Vorrichtung zum Bestimmen eines Indikators für eine Vorhersage einer Instabilität in einem Verdichter, der als Axial- oder Radialverdichter ausgeführt ist, nach den unabhängigen Ansprüchen 1 und 12 geschaffen. Weiterhin ist das Verwenden des Verfahrens nach Anspruch 11 vorgesehen. Alternative Ausgestaltungen sind Gegenstand von abhängigen Unteransprüchen.

Nach einem Aspekt ist ein Verfahren zum Bestimmen eines Indikators für eine Vorhersage einer Instabilität in einem Verdichter geschaffen, der als Axial- oder Radialverdichter ausgeführt ist. Bei dem Verfahren wird ein als Axial- oder Radialverdichter ausgeführter Verdichter in Betriebszuständen betrieben, die sich durch unterschiedliche Werte einer Kenngröße für einen Durchflussmassenstrom des Verdichters unterscheiden, wobei hierdurch die Betriebszustände mit abnehmenden Durchflussmasseströmen durchlaufen werden. Es werden Werte des Kennwerts für den Durchnussmassenstrom für die Betriebszustände bestimmt. Beim Durchlaufen der Betriebszustände werden mittels eines Drucksensors zeitaufgelöste Druckmesswerte erfasst, wobei der Drucksensor in einem Gehäuse des Verdichters stromaufwärts benachbart zu einer Eintrittsebene einer Rotorstufe angeordnet ist. Für die Betriebszustände wird die Schiefe bestimmt. Ein Indikator für eine Instabilität des Verdichters (Instabilitätsindikator) wird bestimmt, wenn für einen Kurvenverlauf der Schiefe über der Kenngröße für den Durchflussmassenstrom für die Betriebszustände ein Vorzeichenwechsel des Kurvenanstiegs bestimmt wird.

Nach einem weiteren Aspekt ist das Verwenden des Verfahrens beim Bestimmen einer Betriebsgrenze eines als Axial- oder Radialverdichter ausgeführten Verdichters auf einem Prüfstand oder beim Überwachen eines Triebwerks mit einem als Axial- oder Radialverdichter ausgeführten Verdichters im Betrieb vorgesehen, insbesondere im Einsatz bei einem Flugtriebwerk oder in einem Turbolader.

Nach einem anderen Aspekt ist eine Vorrichtung zum Bestimmen eines Indikators für eine Vorhersage einer Instabilität in einem Verdichter geschaffen, der als Axial- oder Radialverdichter ausgeführt ist. Die Vorrichtung weist einen Verdichter auf, der als Axial- oder Radialverdichter ausgeführt ist. Weiterhin ist eine Messvorrichtung vorgesehen, die eingerichtet ist, beim Betreiben des Verdichters Werte eines Kennwerts für einen Durchflussmassenstrom des Verdichters in Betriebszuständen zu bestimmen, wobei sich die Betriebszustände durch unterschiedliche Werte der Kenngröße für den Durchflussmassenstrom des Verdichters unterscheiden und hierbei die Betriebszustände mit abnehmenden Durchflussmassenströmen durchlaufen werden; und zeitaufgelöste Druckmesswerte beim Durchlaufen der Betriebszustände mittels eines Drucksensors zu erfassen, der in einem Gehäuse des Verdichters stromaufwärts benachbart zu einer Eintrittsebene einer Rotorstufe angeordnet ist. Die Vorrichtung weist eine Auswerteeinrichtung auf, die eingerichtet ist, die Schiefe für die Betriebszustände zu bestimmen und einen Indikator für eine Instabilität des Verdichters zu bestimmen, wenn für einen Kurvenverlauf der Schiefe über der Kenngröße für den Durchflussmassenstrom für die Betriebszustände ein Vorzeichenwechsel des Kurvenanstiegs bestimmt wird.

Mit Hilfe der vorgeschlagenen Technologien kann für thermische Turboarbeitsmaschine, also Axial- oder Radialverdichter, auf zuverlässige Weise ein Indikator bestimmt werden, der das mögliche zukünftige Auftreten einer Instabilität des Verdichters anzeigt. Bevor die Pumpgrenze erreicht wird, können Maßnahmen ergriffen werden, um eine Zerstörung des Verdichters beim Überschreiten der Pumpgrenze zu vermeiden, sei es auf einem Prüfstand zum Bestimmen einer Betriebsgrenze des Verdichters und / oder beim Einsatz und Betrieb eines solchen Verdichters beispielsweise in einem Turbolader oder einem Flugtriebwerk.

Beim Durchlaufen der verschiedenen Betriebszustände wird der Verdichter angedrosselt, es werden also Betriebszustände nacheinander eingestellt, für die der Durchflussmassenstrom Stück für Stück abnimmt.

Das Betreiben des Verdichters beim Messen des Kennwerts für den Durchflussmassenstrom und die Druckmesswerte kann bei ein und derselben Drehzahl für den oder die Rotoren (Rotorstufen) des Verdichters ausgeführt werden. Alternativ kann vorgesehen sein, beim Bestimmen des Indikators für die Instabilität des Verdichters Messungen bei unterschiedlichen Drehzahlen heranzuziehen.

Bei der Kenngröße "Schiefe" handelt es sich um das dritte statistische Moment, zu dessen Bestimmung die zeitaufgelösten Druckmesswerte herangezogen werden. Verfahren zum Bestimmen der Schiefe sind als solche bekannt.

Das Erfassen der zeitaufgelösten Druckmesswerte kann dem Messen des stationären Drucks dienen.

Der Drucksensor kann in dem Gehäuse des Verdichters auf einer Innenwand des Gehäuses angeordnet werden. Der Drucksensor kann in dem Gehäuse des Verdichters auf der Innenwand des Gehäuses des Verdichters oberflächenbündig angeordnet sein. Bei dieser oder anderen Ausführungsformen können auch mehrere Drucksensoren vorgesehen sein, die im Gehäuse des Verdichters stromaufwärts benachbart zu der Eintrittsebene der Rotorstufe angeordnet sind, beispielsweise umlaufend beabstandet. Es kann vorgesehen sein, die mit den mehreren Drucksensoren erfassten zeitaufgelösten Druckmesswerte für das Bestimmen des Indikators für die Instabilität des Verdichters heranzuziehen.

Der Drucksensor kann in dem Gehäuse des Verdichters über Blattspitzen von Schaufeln der Rotorstufe angeordnet werden.

Beim Erfassen der zeitaufgelösten Druckmesswerte beim Durchlaufen der Betriebszustände können mittels des Drucksensors Druckschwankungen zeitaufgelöst erfasst werden. Bei dieser oder anderer Ausführungsformen kann das Abtasten der zeitaufgelösten Druckmesswerte mit einer Frequenz zwischen etwa und 20 kHz und etwa 100 kHz erfolgen, sodass für den Fall, dass Druckschwankungen zeitaufgelöst gemessen werden, diese mit einer Frequenz von etwa 10 kHz bis etwa 50 kHz bestimmt werden.

Der Vorzeichenwechsel des Kurvenanstiegs kann das Durchlaufen eines lokalen Maximums anzeigen. Wenn die Kurve der Schiefe über der Kenngröße für den Durchflussmassenstrom von größeren zu kleineren Werten der Kenngröße für den Durchflussmassenstrom durchläuft, bedeutet der Durchlauf des lokalen Maximums, dass der Kurvenanstieg von negativen Werten zu positiven Werten umschlägt.

Es kann ein weiterer Indikator für die Instabilität des Verdichters bestimmt werden, wenn für den Kurvenverlauf der Schiefe über der Kenngröße für den Durchflussmassenstrom hin zu niedrigeren Durchflussmassenströmen ein weiterer Vorzeichenwechsel des Kurvenanstiegs bestimmt wird. Die mehreren Vorzeichenwechsel können als getrennte Indikatoren unterschiedlicher Qualität für das mögliche oder erwartete Auftreten einer Instabilität des Verdichters bestimmt werden, beispielsweise hinsichtlich eines unterschiedlichen Abstands zur Pumpgrenze, der anhand der Differenz des Wertes der Kenngröße für den Durchflussmassenstrom für die Pumpgrenze einerseits und den Wert beim Vorzeichenwechsel andererseits bestimmbar ist.

Der Vorzeichenwechsel des Kurvenanstiegs kann das Durchlaufen eines lokalen Minimums anzeigen.

Als Kenngröße für den Durchflussmassenstrom können der Durchflusskoeffizient und / oder der reduzierte Massenstrom für die Betriebszustände bestimmt werden.

Ausgehend vom Bestimmen des Indikators und / oder des weiteren Indikators kann ein Warnsignal als Frühwarnung für Verdichterinstabilität erzeugt und über eine Ausgabeeinrichtung ausgegeben werden. Werden der Indikator und / oder der weitere Indikator aus dem Kurvenverlauf bestimmt, dann zeigt ein jeweils zugeordnetes Warnsignal dem Nutzer optisch und / oder akustisch an, dass bei weiterer Minderung des Durchflussmassenstroms eine Verdichterinstabilität droht.

Der Verdichter kann in Betriebszuständen betrieben werden, die unterhalb einer Pumpgrenze des Verdichters liegen. Es ist vorgesehen, die Androsselung des Verdichters und des hierdurch bewirkten Durchlaufs der unterschiedlichen Betriebszustände abzubrechen, bevor die Pumpgrenze erreicht ist, worauf tatsächlich Instabilitäten auftreten. Beim Testen des Verdichters auf dem Prüfstand kann so ein Schaden am Verdichter vermieden werden, weshalb Mehrfachtests ermöglicht sind. Wird der Indikator für einen Verdichter bestimmt, der im Betrieb oder Einsatz ist, beispielsweise als Axialverdichter in einem Flugtriebwerk, werden mögliche Schäden vermieden, wodurch die Lebensdauer verlängert werden kann. Der Indikator und / oder der weitere Indikator zeigen ein mögliches Auftreten einer Instabilität des Verdichters an, bevor es hierzu tatsächlich kommt.

Im Zusammenhang der Vorrichtung eines Indikators zum Bestimmen einer Instabilität eines Verdichters gelten die vorangehenden Erläuterungen zur Ausgestaltung des Verfahrens *mutatis mutandis.*

### Beschreibung von Ausführungsbeispielen

Im Folgenden werden weitere Ausführungsbeispiele unter Bezugnahme auf Figuren einer Zeichnung erläutert. Hierbei zeigen:
- Fig. 1: eine schematische Darstellung einer Anordnung für einen Prüfstand zum Testen eines Axialverdichters;
- Fig. 2: eine schematische Darstellung eines Axialverdichters im Schnitt;
- Fig. 3: eine schematische Darstellung eine Radialverdichters im Schnitt;
- Fig. 4: eine grafische Darstellung des Kurvenverlaufs für Betriebszustände eines Verdichters, wobei die Schiefe über dem Durchflusskoeffizienten aufgetragen ist;
- Fig. 5: eine grafische Darstellung für Betriebszustände bei einer Drehzahl von 5500 Umdrehungen pro Minute, wobei die Schiefe über dem Durchflusskoeffizienten aufgetragen ist; und
- Fig. 6: eine grafische Darstellung für Betriebszustände bei einer Drehzahl von 9000 Umdrehungen pro Minute, wobei die Schiefe über dem Durchflusskoeffizienten aufgetragen ist.

Fig. 1 zeigt eine schematische Darstellung einer Anordnung für einen Prüfstand zum Vermessen oder Bestimmen eines Axialverdichters. In einem Strömungsrohr 1 sind ein Rotor 2 mit Schaufeln 3 und einer Antriebseinrichtung 4 zum Drehen des Rotors 2 angeordnet. Stromabwärts des Rotors 2 sind Statorschaufeln installiert. Fig. 1 zeigt darüberhinaus eine Vorderansicht.

Zum Messen von Kenngrößen sind ein Prandtl-Rohr 5 sowie ein Drucksensor 6 vorgesehen, welcher an einer Rohrwandung 7 angeordnet ist, derart, dass in Bezug auf eine Eintrittsebene des Rotors 2 stromaufwärts benachbart zur Eintrittsebene auf der Innenseite der Rohrwandung 7 Druckmesswerte zeitaufgelöst erfasst werden können. Das Prandtl-Rohr 5 wird verwendet, um den dynamischen Druck im Strömungsrohr 1 zu messen.

Der Drucksensor 6 dient dem Messen des statischen instationären Drucks. Die Druckmessung wird zeitaufgelöst durchgeführt, wobei zum Beispiel Druckschwankungen mit hoher Zeitauflösung in einem Frequenzbereich von etwa 10 kHz bis etwa 50 kHz messbar sind.

Bei der Ausführung in Fig. 1 ist ein weiterer Drucksensor 6a vorgesehen, mit dem zeitaufgelöst Druckmesswerte vergleichbar der Messung mit dem Drucksensor 6 erfasst werden können und welcher alternativ weggelassen werde kann.

Weiterhin ist eine Druckmesseinrichtung 9 vorgesehen, um den statischen Druck an einem Verdichteraustritt zu messen. In Kombination mit den Druckmessdaten aus dem Prandtl-Rohr 5 kann so ein vom Verdichter erzeugte Druckverhältnis bestimmt werden.

Fig. 2 zeigt eine schematische Darstellung eines Axialverdichters 20 bei dem beispielhaft mehrere Stufenpakete 20.1, ..., 20,5 hintereinander angeordnete sind und jeweils einen Schaufelrotor sowie eine Schaufelstator aufweisen, die in einem Verdichtergehäuse 21 angeordnet sind. Der Drucksensor 6 ist, vergleichbar der Darstellung in Fig. 1, benachbart zur Eintrittsebene des ersten Stufenpakets 20.1 angeordnet. Alternativ kann der Drucksensor 6 auch benachbart zur Eintrittseben einer der späteren Stufenpakete 20.2, ..., 20.5 angeordnet werden, um die Messwerte für die zeitaufgelöste Druckmessung zu erfassen.

Fig. 3 zeigt eine schematische Darstellung eines Radialverdichters 30 mit Rotor 31 und Stator 32, wobei der Drucksensor in vergleichbarer Position angeordnet ist.

Mit Hilfe der in Fig. 1 dargestellten Anordnung können für den Verdichter unterschiedliche Betriebszustände eingestellt werden, beispielsweise bei konstant gehaltener Drehzahl des Rotors 2. Im Fall einer Androsselung des Verdichters beim Durchlaufen der Betriebszustände sind diese durch einen zunehmend geringeren Durchflussmassenstrom charakterisiert. Beim Durchlaufen der Betriebszustände werden der Durchflussmassenstrom für den jeweiligen Betriebszustand sowie zugeordnete zeitaufgelöst erfasste Druckmesswerte mit Hilfe des Drucksensors 6 gemessen. Aus den Messwerten für den statischen instationären Druck kann die Schiefe (drittes statisches Moment) als integraler Parameter bestimmt werde, wie dieses als solches bekannt ist.

Die erfassten Messwerte können mit Hilfe einer nicht gezeigten Auswerteeinrichtung ausgewertet werden, zum Beispiel mittels eines Rechners, der einen Prozessor und einen Speieher aufweist. Die Auswerteeinrichtung kann mit den verschiedenen Elementen der Messeinrichtung verbunden sein, um elektronische Daten und Signale auszutauschen. An die Auswerteeinrichtung kann eine Ausgabe zum Ausgeben von optischen und / oder akustischen Signalen angeschlossen sein, insbesondere zum Ausgeben eines oder mehrerer Warnsignale.

Fig. 4 zeigt eine schematische Darstellung für eine Kurve 40, die sich beim Durchlaufen der verschiedenen Betriebszustände mit abnehmendem Durchflussmassenstrom ergibt, wenn die Schiefe über einer Kenngröße für den Durchflussmassenstrom aufgetragen wird, wobei in Fig. 4 konkret der Durchftusskoeffizient ϕ angegeben ist.

Wird der Verlauf der Kurve 40 von größeren Durchflusskoeffizienten zu kleineren hin betrachtet, so ergibt sich, dass zunächst ein lokales Minimum 41 durchlaufen wird, bevor vor dem Erreichen der Pumpgrenze 42 ein lokales Maximum 43 durchlaufen wird, Beim Durchlaufen der lokalen Extrema 41, 43 findet ein Vorzeichenwechsel für den Anstieg der Kurve 40 statt, der jeweils als ein Indikator für das Hinlaufen zur Pumpgrenze 42 bestimmt werden kann. Hierbei bilden das lokale Maximum 43 sowie das lokale Minimum 41 jeweils Indikatoren unterschiedlicher Qualität, weil sie in Bezug auf den Durchflusskoeffizienten ϕ "unterschiedlich weit" von der Pumpgrenze 42 entfernt sind.

Die Fig. 5 und 6 zeigen grafische Darstellungen für experimentelle Werte bei Drehzahlen von 5500 sowie 9000 Umdrehungen pro Minute, wobei die Schiefe über dem Durchflusskoeffizienten ϕ aufgetragen ist Es zeigt sich der charakteristische Kurvenverlauf, wie er für Fig. 4 erläutert wurde.

Nachfolgend werden weitere Aspekte zum Bestimmen des oder der Instabilitätsindikatoren erläutert.

Befindet sich der Axialverdichter auf einem Prüfstand (vgl. Fig. 1), so können alle möglichen Betriebspunkte gezielt angefahren werden. Hierbei werden der Massenstrom, der durch den Verdichter fließt und der Druck, den der Verdichter aufbaut, separat über einen Drosselmechanismus gesteuert. Nachfolgend wird erläutert, wie zum Bestimmen der Betriebsgrenze des Verdichters vorgegangen werden kann.

Mithilfe Antriebseinrichtung 4 wird der Verdichter mit einer bestimmten Drehzahl betrieben. Während die Drehzahl konstant bleibt, wird sukzessive die Austrittsöffnung des Verdichters verkleinert, wodurch sich der Massenstrom verringert und der aufgebaute Druck steigt. Das sogenannte Androsseln des Verdichters kann nur solange durchgeführt werden, bis die Betriebsgrenze erreicht ist. D.h. es existiert bei jeder Drehzahl ein maximal möglicher Druckaufbau, ab dem es zu einem Zusammenbruch der stabilen Aerodynamik im Inneren des Verdichters kommt - der Verdichter gerät ins sogenannte "Pumpen".

Zur Erstellung des Kurvenverlaufs nach Fig. 3 werden im Laufe der schrittweisen Androsselung folgende Parameter aufgezeichnet oder berechnet. Die auf der x-Achse aufgetragene Durchflusskenngröße repräsentiert einen Ähnlichkeitsparameter zum Vergleich verschiedener Verdichtermassenströme und wird während des Tests ermittelt, Alternativ zur Durchflusskenngröße kann an jedem Betriebspunkt auch der "reduzierte Massenstrom" bestimmt werden. Auf die Auswertung hat die Wahl zwischen beiden Ähnlichkeitsparametern keinen Einfluss. Für den auf der y-Achse aufzutragenden Parameter wird an jedem Betriebspunkt an den Schaufelspitzen eine zeitlich hochaufgelöste Druckschwankung gemessen. Das Drucksignal mit beliebiger Länge lässt sich auf einen integralen Parameter, dem dritten statistischen Moment - die Schiefe, reduzieren. Im Folgenden wird das Wertepaar, bestehend aus dem Durchflusskoeffizienten (reduziertem Massenstrom) und der Schiefe, in das Diagramm in Fig. 3 übertragen. Der Vorgang wird für alle anschließenden Betriebspunkte wiederholt.

Das vorgeschlagene Verfahren kann in den verschiedenen Ausgestaltungen zur Früherkennung von Verdichterpumpen jeweils Wertepaare für zwei aufeinanderfolgende Betriebspunkte heranziehen, um einen lokalen Kurvenanstieg zu bestimmen, Mit Hilfe des einfachen Differenzenquotienten lässt sich die Steigung des graphischen Verlaufs (Anstieg der Kurve) sequentiell zwischen den einzelnen Betriebspunkten bestimmen. Sobald während des Drosselprozesses das erste Mal ein Vorzeichenwechsel des Differenzenquotienten stattfindet (vgl. lokales Minimum 41 in Fig. 3), wird dieses Ereignis als Vorstufe zum Verdichterpumpen interpretiert. Findet im Folgenden ein weiterer Vorzeichenwechsel statt (vgl, lokales Maximum 43 in Fig. 3), so kennzeichnet der zuletzt eingestellte Betriebspunkt den letzten stabilen Betriebspunkt vor Erreichen der Pumpgrenze 42. Das Verfahren sieht an dieser Stelle das Ausgeben einer entsprechenden Empfehlung vor, den Drosselprozess abzubrechen, um ein Überschreiten der Pumpgrenze zu unterbinden.

Die Erfindung wird ausschließlich in den nachstehenden Ansprüchen definiert.

## Patentansprüche

1. Verfahren zum Bestimmen eines Indikators für eine Vorhersage einer Instabilität in einem Verdichter, der als Axial- oder Radialverdichter ausgeführt ist, mit den folgenden Schritten
- Betreiben eines als Axial- oder Radialverdichter ausgeführten Verdichters in Betriebszuständen, die sich durch unterschiedliche Werte einer Kenngröße für einen Durchflussmassenstrom des Verdichters unterscheiden, wobei hierbei die Betriebszustände mit abnehmenden Durchflussmassenströmen durchlaufen werden;
- Bestimmen der Werte des Kennwerts für den Durchflussmassenstrom für die Betriebszustände;
- Erfassen von zeitaufgelösten Druckmesswerten beim Durchlaufen der Betriebszustände mittels eines Drucksensors (6), der in einem Gehäuse des Verdichters stromaufwärts benachbart zu einer Eintrittsebene einer Rotorstufe (2) angeordnet ist;
- Bestimmen der Schiefe für die Betriebszustände,
**dadurch gekennzeichnet, dass** zusätzlich der folgende Schritt durchgeführt wird:
- Bestimmen eines Indikators für eine Instabilität des Verdichters, wenn für einen Kurvenverlauf der Schiefe über der Kenngröße für den Durchflussmassenstrom für die Betriebszustände ein Vorzeichenwechsel des Kurvenanstiegs bestimmt wird.

2. Verfahren nach Anspruch 1, **dadurch gekennzeichnet, dass** der Drucksensor (6) in dem Gehäuse des Verdichters auf einer Innenwand des Gehäuses angeordnet wird.

3. Verfahren nach Anspruch 1 oder 2, **dadurch gekennzeichnet, dass** der Drucksensor (6) in dem Gehäuse des Verdichters über Blattspitzen von Schaufeln (3) der Rotorstufe (2) angeordnet wird.

4. Verfahren nach mindestens einem der vorangehenden Ansprüche, **dadurch gekennzeichnet, dass** beim Erfassen der zeitaufgelösten Druckmesswerte beim Durchlaufen der Betriebszustände mittels des Drucksensors (6) Druckschwankungen zeitaufgelöst erfasst werden.

5. Verfahren nach mindestens einem der vorangehenden Ansprüche, **dadurch gekennzeichnet, dass** der Vorzeichenwechsel des Kurvenanstiegs das Durchlaufen eines lokalen Maximums (43) anzeigt.

6. Verfahren nach mindestens einem der vorangehenden Ansprüche, **dadurch gekennzeichnet, dass** ein weiterer Indikator für die Instabilität des Verdichters bestimmt wird, wenn für den Kurvenverlauf der Schiefe über der Kenngröße für den Durchflussmassenstrom hin zu niedrigeren Durchflussmassenströmen ein weiterer Vorzeichenwechsel des Kurvenanstiegs bestimmt wird.

7. Verfahren nach Anspruch 6, **dadurch gekennzeichnet, dass** der Vorzeichenwechsel des Kurvenanstiegs das Durchlaufen eines lokalen Minimums (41) anzeigt

8. Verfahren nach mindestens einem der vorangehenden Ansprüche, dadurch **gekenn**- **zeichnet,**dass als Kenngröße für den Durchflussmassenstrom der Durchflusskoeffizient und / oder der reduzierte Massenstrom für die Betriebszustände bestimmt werden.

9. Verfahren nach mindestens einem der vorangehenden Ansprüche, dadurch **gekenn**- **zeichnet**, dass ausgehend vom Bestimmen des Indikators und / oder des weiteren Indikators ein Warnsignale als Frühwarnung für Verdichterinstabilität erzeugt und über eine Ausgabeeinrichtung ausgegeben wird.

10. Verfahren nach mindestens einem der vorangehenden Ansprüche, **dadurch gekennzeichnet, dass** der Verdichter in Betriebszuständen betrieben wird, die unterhalb einer Pumpgrenze des Verdichters liegen.

11. Verfahren nach mindestens einem der vorangehenden Ansprüche, bei welchem:
- der Verdichter auf einem Prüfstand steht und eine Betriebsgrenze bestimmt wird, oder der Verdichter in einem Triebwerk in Betrieb ist und das Triebwerk überwacht wird.

12. Vorrichtung zum Bestimmen eines Indikators für eine Vorhersage einer Instabilität in einem Verdichter, der als Axial- oder Radialverdichter ausgeführt ist, mit:
- einem Verdichter, der als Axial- oder Radialverdichter ausgeführt ist;
- einer Messvorrichtung, die eingerichtet ist,
- beim Betreiben des Verdichters Werte eines Kennwerts für einen Durchflussmassenstrom des Verdichters in Betriebszuständen zu bestimmen, wobei sich die Betriebszustände durch unterschiedliche Werte der Kenngröße für den Durchflussmassenstrom des Verdichters unterscheiden und hierbei die Betriebszustände mit abnehmenden Durchflussmassenströmen durchlaufen werden; und
- zeitaufgelöste Druckmesswerte beim Durchlaufen der Betriebszustände mittels eines Drucksensors (6) zu erfassen, der in einem Gehäuse des Verdichters stromaufwärts benachbart zu einer Eintrittsebene einer Rotorstufe angeordnet ist; und
- einer Auswerteeinrichtung, die eingerichtet ist,
- die Schiefe für die Betriebszustände zu bestimmen und
- einen Indikator für eine Instabilität des Verdichters zu bestimmen, wenn für einen Kurvenverlauf der Schiefe über der Kenngröße für den Durchflussmassenstrom für die Betriebszustände ein Vorzeichenwechsel des Kurvenanstiegs bestimmt wird.

## Claims

1. Method for determining an indicator for predicting an instability in a compressor which is designed as an axial or centrifugal compressor, comprising the following steps:
- operating a compressor designed as an axial or centrifugal compressor in operating states which differ by different values of a parameter for a flow mass flow of the compressor, wherein in this situation the operating states are passed through with decreasing flow mass flows;
- determining the values of the flow mass flow parameter for the operating states;
- detecting time-resolved pressure readings when passing through the operating states by means of a pressure sensor (6) which is disposed in a housing of the compressor adjacently upstream of an entrance plane of a rotor stage (2);
- determining the skewness for the operating states,
**characterized in that** the following step is performed additionally
- determining an indicator for instability of the compressor when a sign change of the curve rise is determined for a curve progression of the skewness over the parameter for the flow mass flow for the operating states.

2. Method according to claim 1, **characterized in that** the pressure sensor (6) is disposed inside the compressor housing on an inner wall of the housing.

3. Method according to claim 1 or 2, **characterized in that** the pressure sensor (6) is disposed inside the compressor housing above blade tips of vanes (3) of the rotor stage (2).

4. Method according to at least one of the preceding claims, **characterized in that** when detecting the time-resolved pressure readings while passing through the operating states by means of a pressure sensor (6), pressure fluctuations are detected in time-resolved manner.

5. Method according to at least one of the preceding claims, **characterized in that** the sign change of the curve rise indicates passage through a local maximum (43).

6. Method according to at least one of the preceding claims, **characterized in that** a further indicator for the instability of the compressor is determined if a further change of sign of the curve rise is determined for the curve progression of the skewness over the parameter for the flow mass flow towards lower flow mass flows.

7. Method according to claim 6, **characterized in that** the change in sign of the curve rise indicates passage through a local minimum (41).

8. Method according to at least one of the preceding claims, **characterized in that** the flow coefficient and/or the reduced mass flow are determined as a parameter for the flow mass flow for the operating states.

9. Method according to at least one of the preceding claims, **characterized in that**, starting from the determination of the indicator and/or the further indicator, a warning signal is generated as an early warning of compressor instability and output via an output device.

10. Method according to at least one of the preceding claims, **characterized in that** the compressor is operated in operating states which are below a surge limit of the compressor.

11. Method according to at least one of the preceding claims, in which:
- the compressor stands on a test bench and an operating limit is determined, or
- the compressor is in operation in an engine and the engine is monitored.

12. Apparatus for determining an indicator for predicting an instability in a compressor which is designed as an axial or centrifugal compressor, with:
- a compressor designed as an axial or centrifugal compressor;
- a measuring apparatus which configured
- to determine, during operation of the compressor, values of a flow mass flow parameter of the compressor in operating states, wherein the operating states differ by different values for the flow mass flow parameter of the compressor, and wherein the operating states are passed through with decreasing flow mass flows; and
- to detect time-resolved pressure readings when passing through the operating states by means of a pressure sensor (6) which is disposed in a housing of the compressor adjacently upstream of an entrance plane of a rotor stage; and
- an evaluation device which is configured
- to determine the skewness for the operating states, and
- to determine an indicator for an instability of the compressor if a change in sign of the curve rise is determined for a curve progression of the skewness over the parameter for the flow mass flow for the operating states.

## Revendications

1. Procédé de détermination d'un indicateur pour une prévision d'une instabilité dans un compresseur qui est réalisé sous forme d'un compresseur axial ou radial, comprenant les étapes suivantes :
- utilisation d'un compresseur réalisé sous forme d'un compresseur axial ou radial dans des états de fonctionnement qui se différencient par différentes valeurs d'une caractéristique pour un débit massique du compresseur, les états de fonctionnement étant parcourus avec des débits massiques croissants ;
- détermination des valeurs de la caractéristique pour le débit massique pour les états de fonctionnement ;
- enregistrement de valeurs de mesure de pression à résolution temporelle en parcourant les états de fonctionnement au moyen d'un capteur de pression (6) qui est disposé dans un boîtier du compresseur en amont à proximité d'un plan d'entrée d'un niveau de rotor (2) ;
- détermination de l'inclinaison pour les états de fonctionnement,
**caractérisé en ce que** l'étape suivante est réalisée en plus :
- détermination d'un indicateur pour une instabilité du compresseur lorsque que, pour une évolution de courbe de l'inclinaison au-dessus de la valeur caractéristique pour le débit massique pour les états de fonctionnement, un changement de signe de la montée de la courbe est déterminé.

2. Procédé selon la revendication 1, **caractérisé en ce que** le capteur de pression (6) est disposé dans le boîtier du compresseur sur une paroi intérieure du boîtier.

3. Procédé selon la revendication 1 ou 2, **caractérisé en ce que** le capteur de pression (6) est disposé dans le boîtier du compresseur au-dessus de pointes de lames de pales (3) du niveau de rotor (2).

4. Procédé selon au moins une des revendications précédentes, **caractérisé en ce que**, lors de l'enregistrement des valeurs de mesure de pression à résolution temporelle en parcourant les états de fonctionnement au moyen du capteur de pression (6), des variations de pression sont enregistrées avec résolution temporelle.

5. Procédé selon au moins une des revendications précédentes, **caractérisé en ce que** le signe de la montée de courbe indique le passage dans un maximum local (43).

6. Procédé selon au moins une des revendications précédentes, **caractérisé en ce qu'**un autre indicateur pour la stabilité du compresseur est déterminé si, pour l'évolution de courbe de l'inclinaison au-dessus de la caractéristique pour le débit massique jusqu'à des débits massiques plus faibles, un autre changement de signe de la montée de courbe est déterminé.

7. Procédé selon la revendication 6, **caractérisé en ce que** le changement de signe de la montée de courbe indique le passage dans un minimum local (41).

8. Procédé selon au moins une des revendications précédentes, **caractérisé en ce que** le coefficient de débit et/ou le débit massique réduit pour les états de fonctionnement sont déterminés comme caractéristiques pour le débit massique.

9. Procédé selon au moins une des revendications précédentes, **caractérisé en ce que**, en partant de la détermination de l'indicateur et/ou de l'autre indicateur, un signal d'alarme est généré comme alarme anticipée pour la stabilité du compresseur et est émis par un dispositif d'émission.

10. Procédé selon au moins une des revendications précédentes, **caractérisé en ce que** le compresseur est utilisé dans des états de fonctionnement qui se situent en dessous de la limite de pompe du compresseur.

11. Procédé selon au moins une des revendications précédentes, dans lequel :
- le compresseur est sur le banc d'essai et une limite de fonctionnement est déterminée, ou
- le compresseur fonctionne dans un groupe moteur et le groupe moteur est surveillé.

12. Appareil de détermination d'un indicateur pour une prévision d'une instabilité dans un compresseur qui est réalisé sous forme d'un compresseur axial ou radial, comportant :
- un compresseur réalisé sous forme d'un compresseur axial ou radial,
- un dispositif de mesure qui est conçu pour,
- lors du fonctionnement du compresseur, déterminer une valeur caractéristique pour un débit massique du compresseur dans des états de fonctionnement, les états de fonctionnement se différenciant par des valeurs différentes de la caractéristique pour le débit massique du compresseur et les états de fonctionnement étant parcourus avec des débits massiques décroissants ; et
- enregistrer des valeurs de mesure de pression à résolution temporelle en parcourant les états de fonctionnement au moyen d'un capteur de pression (6) qui est disposé dans un boîtier du compresseur en amont à proximité d'un plan d'entrée d'un niveau de rotor ; et
- un dispositif d'exploitation qui est conçu pour
- déterminer l'inclinaison pour les états de fonctionnement et
- déterminer un indicateur pour une instabilité du compresseur lorsque que, pour une évolution de courbe de l'inclinaison au-dessus de la valeur caractéristique pour le débit massique pour les états de fonctionnement, un changement de signe de la montée de la courbe est déterminé.
